# EUROPÄISCHE PATENTSCHRIFT

(11) **EP 0 084 901 B1**
(45) Veröffentlichungstag und Bekanntmachung des Hinweises auf die Patenterteilung: **16.10.1985**
(21) Anmeldenummer: 83200051.7
(22) Anmeldetag: 13.01.1983
(51) Int. Cl.: B65D 3/28

(54) **Behälter aus einem Laminat von Faserschichten**
Container made of laminated paperboard
Récipient realisé à partir d'un laminé de couches fibreuses

(30) Priorität: 20.01.1982 DE 3202033
(43) Veröffentlichungstag der Anmeldung: 03.08.1983
(73) Patentinhaber: VAN LEER VERPACKUNGEN G.M.B.H., D-2000 Hamburg (DE)
(72) Erfinder: Junge, Norbert Ernst August, D-521 Troisdorf (DE); Kraan, Gerrit, D-5202 Hennef 41 (DE)
(74) Vertreter: van der Beek, George Frans, Ir.

## Beschreibung

Die Erfindung betrifft einen Behälter aus mehreren Faserschichten, insbesondere aus mehreren Schichten von Kraftpapier, bestehend aus einer Wand, deren Schichten unter Verwendung eines Klebstoffes miteinander verbunden sind, sowie aus einer Bodenscheibe, aus gleichem Material, wobei die Verbindung zwischen der Bodenscheibe und der Behälterwand aus Zungen besteht, welche umgefaltet und mit der Bodenscheibe verklebt worden sind, welcher Behälter einen Stülpdeckel haben kann, dessen Verbindung zwischen Deckelkörper und Deckelscheibe in entsprechender Weise ausgebildet ist.

Ein derartiger Behälter ist bekannt aus der schweizerischen Patentschrift Nr. 406825. Bei diesem bekannten Behälter werden die Zungen durch V-förmige Ausschnitte aus der Randzone der Behälterwand gebildet, wobei die Zungen der jeweiligen miteinander zu verklebenden Schichten derart zueinander versetzt worden sind, dass eine gleichmässige Verteilung der Zungen im Verbindungsbereich mit dem Boden erhalten wird. Dieser Behälter hat sich in der Praxis nicht bewährt, weil die Verbindung den auftretenden Belastungen wegen der Bruchwirkung im Knickbereich nicht gewachsen war, und weil sich die Zungen lösten.

In der Praxis bewährt hat sich eine Parallel-Entwicklung derartiger, aus Faserschichten bestehender Behälter, wobei die Verbindung zwischen der Behälterwand und dem Boden bzw. dem Dekkelrand und Deckelplatte von einem Metallring gebildet wird, der die beiden zu verbindenden Teile einklemmt. Ein Beispiel davon ist in der britischen Patentschrift Nr. 621262 zu finden. Diese Verbindung mit Metallringen ist zuverlässig, erhöht jedoch den Preis.

Zweck der Erfindung ist, einen Behälter einfacher und zuverlässiger Konstruktion zu schaffen, ohne die Notwendigkeit einen Metallring zu verwenden.

Dieser Zweck wird erfindungsgemäss dadurch erreicht, dass die Schichten von Wand, Bodenscheibe und gegebenenfalls von Deckelkörper und Deckelscheibe mit einem heiss schmelzbaren Klebstoffverleimtworden sind, dass die Einschnitte in den Rand der Behälterwand bzw. des Deckelkörperrandes zur Bildung der Zungen bestehen aus parallel zur Achse der Behälterwand bzw. des Deckelteiles verlaufenden geraden Einschnitten, deren Einschnittflächen einen scharfen Winkel (a) mit der jeweiligen tangierenden Fläche der Wand bzw. des Deckelkörpers bilden, und dass die Zungen der Wand mit der Bodenscheibe bzw. die Zungen des Deckelkörpers mit der Deckelscheibe verleimt worden sind unter Verwendung eines vor dem vollständigen Umfalten der Zungen heiss aufgetragenen Klebstoffes, der vorzugsweise selbst auch heiss schmelzbar ist.

Der Klebstoff hat den bisher nicht erkannten Effekt, dass der heiss aufgetragene Klebstoff zum Verkleben der Zungen mit der Bodenscheibe die Knickstelle des Rumpflaminates derart erwärmt, dass der zwischen den Schichten des Rumpflaminates vorhandene heiss schmelzbare Klebstoff erweicht und dadurch das Faserschichtengebilde nachgiebig wird. Der heiss aufgetragene Klebstoff bewirkt dadurch eine zeitliche Beweglichkeit der Faserschichten im Bezug aufeinander, wodurch ein spannungsfreies Umfalten der Zungen erreicht wird. An der Knickstelle oder Umfaltstelle treten dadurch keine Brücken mehr auf und die Zungen haben nicht länger die Neigung zum Zurückfedern, wie dies wohl bei den früher verwendeten Klebstoffen der Fall war. Mit der Erfindung wird dadurch einen Behälter erhalten, der einfach in der Konstruktion ist und zuverlässig im Gebrauch.

Es sei in diesem Zusammenhang bemerkt, dass man bei der Herstellung von Behälterteilen wie Wand, Deckel und Boden sowie diese für diejenige Behälter verwendet, bei denen die Verbindung mittels des genannten Metallringes zustande gebracht wird, schon seit einiger Zeit den heiss schmelzbaren Klebstoff verwendet, um die Faserschichten miteinander zu verbinden. Dabei tritt jedoch das Problem des Umfaltens von Zungen und deren Verklebung mit einer Bodenscheibe nicht auf.

Zur Erhaltung der zuverlässigen Konstruktion gehört jedoch erfindungsgemäss ebenfalls, dass die Zungen erhalten worden sind, indem in den Rand der Behälterwand bzw. Deckelkörperrandes parallel zur Achse des Behälters gerade Einschnitte durchgeführt worden sind, deren Einschnittsflächen einen scharfen Winkel mit der jeweiligen tangierenden Fläche der Wand bzw. Deckelkörpers bilden. Man erreicht dadurch, dass beim Umfalten der Zungen diese in überlappender Weise übereinanderschieben, wobei der aufgetragene Klebstoff gleichmässig verteilt wird. Je schärfer der Winkel, um so gleichmässiger schieben sich die Zungen übereinander und schmiegen sich aufeinander. Dadurch wird in spannungsfreier Weise eine Art Flansch gebildet. Diese geraden Einschnitte sind wesentlich einfacher herzustellen als die bekannten dreieckigen Ausschnitte. Sie haben ausserdem den Vorteil, dass keine Ausschnitteilchen anfallen, die entfernt werden müssten. Durch diese Form der Zungen und durch das spannungsfreie Umfalten ist eine Verbindung zwischen Behälterwand und Bodenscheibe bzw. Deckelkörper und Dekkelscheibe erreicht worden, deren Festigkeit wesentlich grösser ist als bei der bekannten Verbindung mit Zungen, und dadurch ist die Herstellung ermöglicht von Behältern, welche bezüglich der Zuverlässigkeit und der Festigkeit vergleichbar mit Metallringbehältern sind, wobei die erfindungsgemässen Behälter in der Herstellung jedoch kostengünstiger sind.

Die Erfindung betrifft ebenfalls ein Verfahren zur Herstellung eines Behälters bzw. eines Deckels gemäss der Erfindung und dieses Verfahren ist dadurch gekennzeichnet, dass der heiss schmelzbare Klebstoff zumindest im Bereich der Faltlinie der Zungen auf die Innenseite der Zungen heiss aufgetragen wird und diese Zungen erst dann in die Ebene der Bodenscheibe bzw. Deckelscheibe umgefaltet werden, wenn der heisse Klebstoff das Material der Wand bzw. des Deckelkörpers erhitzt hat. Dadurch, dass der Klebstoff für die Verklebung direkt an der Faltlinie aufgetragen wird, wird gerade an der kritischen Knickstelle die Erhitzung und damit Erweichung des Klebstoffes zwischen den Faserschichten erreicht.

Die Erfindung wird jetzt anhand der Zeichnungen näher erläutert werden.
Fig. 1 zeigt teilweise in Seitenansicht, teilweise im Schnitt das Grundprinzip des Behältertypes nach der Anmeldung.
Fig. 2 zeigt die besondere Einschnittform der Verbindungszungen.
Fig. 3 zeigt im Querschnitt das Prinzip der Leim-Applikation, wobei die Raupe in der Stelle 9 den Scharniereffekt auslöst.

Der in Fig. 1 gezeigte Behälter besteht aus einem zylindrischen Körper 1, dessen Wandung aus mehreren aufeinander gewickelten Schichten aus Kraftpapier, zwischen denen sich ein Klebstoff befindet, der heiss aufgetragen wird und bei erneuter Erhitzung geschmolzen werden kann, hergestellt ist.

Dieser Behälter hat einen Boden 2, der mit der Behälterwand 1 dadurch verbunden ist, dass die untere Kante der Behälterwand 1 bei 3 nach innen umgefalten worden ist. Um dieses Umfalten zu ermöglichen, ist es bekannt, V-förmige Einschnitte vorzusehen. Erfindungsgemäss werden jedoch gerade Einschnitte vorgesehen, wie noch näher erläutert werden wird.

Der Behälter hat einen Stülpdeckel 4, dessen Verbindung von Deckelkörper 5 und Deckelscheibe 7 in gleicher Weise, wie beim Rumpfteil gesagt, verklebt ist. Die Verbindung 3 und 6 ist flüssigkeitsdicht.

Die Prinzipskizze, Fig. 1, gilt sowohl für die Erfindung wie auch im wesentlichen für den Stand der Technik gemäss der schweizerischen Patentschrift Nr. 406825.

Fig. 2 zeigt eine Behälterwand 1, die an einem Ende mit Zungen 13 versehen worden ist, welche durch axiale Einschnitte 14, die jeweils einen scharfen Winkel mit der tangierenden Ebene 16 bilden, entstanden sind.

Dadurch erreicht man, dass beim Umfalten der Zungen diese sich übereinander schieben werden, ohne dass man dazu besondere Massnahmen zu treffen braucht, weil die schrägen, von den Schnittflächen gebildeten Trennungsfugen übereinandergleiten.

Fig. 3 zeigt nun den erfindungsgemässen Fertigungsschritt für die Verbindung zwischen dem Boden 2 und der Behälterwand 1.

An der Stelle 9, auf der Innenseite der Zungen 13, und gegebenenfalls auch an den Stellen 10, werden Raupen aus einem Klebstoff heiss aufgetragen und anschliessend werden die Zungen 13 entsprechend der Linie 11 flach auf den Boden 2 umgefaltet und so lange angepresst gehalten, bis der Klebstoff aufgebunden ist.

Der heiss aufgebrachte Klebstoff sorgt nun insbesondere an der Stelle 8 dafür, dass die ebenfalls mittels eines derartigen Klebstoffes verleimten Schichten der Gebindewand erhitzt werden und dadurch freier beweglich in bezug aufeinander werden, wodurch das Umfalten leicht stattfinden kann und nach dem Umfalten eine spannungsfreie Verbindung erhalten worden ist.

Beim Übereinandergleiten der Zungen wird der Klebstoff gleichmässig verteilt. In Fig. 2 sind zwei Zungen 13' schon etwas vorgebogen, um das Übereinandergleiten zu zeigen. Je schärfer der Winkel a um so besser findet das Übereinandergleiten statt.

## Patentansprüche

1. Behälter aus mehreren Faserschichten, insbesondere aus mehreren Schichten von Kraftpapier, bestehend aus einer Wand (1), deren Schichten unter Verwendung eines Klebstoffes miteinander verbunden sind, sowie aus einer Bodenscheibe (2), aus gleichem Material, wobei die Verbindung zwischen der Bodenscheibe (2) und der Behälterwand (1 ) aus Zungen (13) besteht, welche umgefaltet und mit der Bodenscheibe (2) verklebt worden sind, welcher Behälter einen Stülpdeckel haben kann, dessen Verbindung zwischen Deckelkörper und Deckelscheibe in entsprechender Weise ausgebildet ist, dadurch gekennzeichnet, dass die Schichten von Wand (1), Bodenscheibe (2) und gegebenenfalls von Dekkelkörper (5) und Deckelscheibe (7) mit einem heiss schmelzbaren Klebstoff verleimt worden sind, dass die Einschnitte (14) in den Rand der Behälterwand (1 ) bzw. des Deckelkörperrandes (5) zur Bildung der Zungen (13) bestehen aus parallel zur Achse der Behälterwand bzw. des Dekkelteiles verlaufenden geraden Einschnitten (14), deren Einschnittflächen einen scharfen Winkel (a) mit der jeweiligen tangierenden Fläche (16) der Wand (1) bzw. des Deckelkörpers (5) bilden, und dass die Zungen (13) der Wand (1 ) mit der Bodenscheibe (2) bzw. die Zungen (6) des Deckelkörpers (5) mit der Deckelscheibe (7) verleimt worden sind unter Verwendung eines vor dem vollständigen Umfalten der Zungen heiss aufgetragenen Klebstoffes.

2. Verfahren zur Herstellung eines Behälters bzw. eines Deckels nach Anspruch 1, dadurch gekennzeichnet, dass der Klebstoff zumindest im Bereich der Faltlinie (8) der Zungen auf die Innenseite der Zungen heiss aufgetragen wird und diese Zungen erst dann in die Ebene der Bodenscheibe bzw. Deckelscheibe umgefaltetwerden, wenn der heisse Klebstoff das Material der Wand erhitzt hat.

3. Verfahren nach Anspruch 2, dadurch gekennzeichnet, dass der heiss aufzutragende Klebstoff ein heiss schmelzbarer Klebstoff ist.

## Revendications

1. Récipient constitué par plusieurs couches de fibres, notamment par plusieurs couches de papier kraft, et formé par une paroie (1), dont les couches sont reliées entre elles moyennant l'utilisation d'un adhésif, ainsi que par un disque formant fond (2) en un même matériau, la liaison entre le disque formant fond et la paroi du récipient étant constituée par des languettes (13), qui ont été repliées et collées contre le disque formant fond (2), le récipient pouvant avoir un couvercle cloche, dans lequel la liaison entre le corps du couvercle et le disque du couvercle est réalisée de façon indépendante, caractérisé en ce que les couches de la paroi (1 ) du disque formant fond (2) et éventuellement du corps de couvercle (5) et du disque du couvercle (7) ont été collées avec un adhésif fusible à chaud, que les découpes (14) ménagées dans le bord de la paroi (1 ) du récipient et du corps du couvercle (5) pour la formation des languettes (13) sont formées par des découpes droites (14) parallèles à l'axe de la paroi du récipient ou de la partie du couvercle et dont les surfaces font un angle aigu (a) avec la surface respectivement tangente (16) de la paroi (1 ) ou du corps de couvercle (5), et que les languettes (13) de la paroi (1 ) ont été collées au disque de fond (2) ou que les languettes (6) du corps du couvercle (5) ont été collées avec le disque du couvercle (7), moyennant l'utilisation d'un adhésif déposé à chaud avant le repliage complet des languettes.

2. Procédé pour fabriquer un récipient ou un couvercle selon la revendication 1, caractérisé en ce qu'on dépose à chaud l'adhésif au moins dans la zone de la ligne de pliage (8) des languettes, sur la face intérieure de ces dernières, et qu'on replie seulement ensuite ces languettes dans le plan du disque formant fond ou du disque du couvercle, lorsque l'adhésif chaud a échauffé le matériau de la paroi.

3. Procédé selon la revendication 2, caractérisé en ce que l'adhésif devant être déposé à chaud est un adhésif fusible à chaud.

## Claims

1. A container made of a plurality of fibre layers, more particularly a plurality of layers of kraft paper, consisting of a wall (1), the layers of which are interconnected by means of an adhesive, and of a bottom disc (2) of the same material, the connection between the bottom disc (2) and the container wall (1) consisting of tongues (13), which are folded over and stuck to the bottom disc (2), which container may have a lid, the connection of which between the lid body and the lid disc is constructed correspondingly, characterized in that the layers of the wall (1), bottom disc (2) and, where applicable, the lid body (5) and lid disc (7) have been glued by a hot-fusible adhesive, in that the incisions (14) in the edge of the container wall (1) and of the lid body edge (5) for forming the tongues (13) consist of straight incisions (14) which extend parallel to the axis of the container wall and of the lid part and the incision surfaces of which form an acute angle (a) with the respective tangential surface (16) of the wall (1) and of the lid body (5) and in that the tongues (13) of the wall (1) have been glued to the bottom disc (2) and the tongues (6) of the lid body (5) have been glued to the lid disc (7) by means of an adhesive applied in the hot state before the tongues are completely folded over.

2. A method of making a container and a lid according to Claim 1, characterized in that the adhesive is applied in the hot state to the inside of the tongues at least in the region of the fold line (8) thereof and said tongues are folded over into the plane of the bottom disc and lid disc only when the hot adhesive has heated the material of the wall.

3. A method according to Claim 2, characterized in that the adhesive to be applied in the hot state is a hot-fusible adhesive.
